# EUROPÄISCHE PATENTSCHRIFT

(11) **EP 1 701 647 B1**
(45) Veröffentlichungstag und Bekanntmachung des Hinweises auf die Patenterteilung: **23.05.2012**
(21) Anmeldenummer: 04804789.8
(22) Anmeldetag: 13.12.2004
(51) Int. Cl.: A47L 15/42

(54) **GESCHIRRSPÜLMASCHINE MIT EINEM SYSTEM ZUR WASSERENTHÄRTUNG**
DISHWASHER WITH WATER SOFTENING SYSTEM
LAVE-VAISSELLE COMPORTANT UN SYSTEME DE DETARTRAGE

(30) Priorität: 22.12.2003 DE 10360560; 21.04.2004 DE 102004019330
(43) Veröffentlichungstag der Anmeldung: 20.09.2006
(73) Patentinhaber: BSH Bosch und Siemens Hausgeräte GmbH, 81739 München (DE)
(72) Erfinder: GRÜLL, Franz, 89551 Königsbronn (DE); JERG, Helmut, 89537 Giengen (DE); REHM, Karl-Heinz, 89561 Trugenhofen (DE); ROSENBAUER, Michael, 86756 Reimlingen (DE)
(86) Internationale Anmeldenummer: PCT/EP2004/053426
(87) Internationale Veröffentlichungsnummer: WO 2005/060817

(56) Entgegenhaltungen:
- EP-A- 1 120 079
- DE-A1- 3 527 047
- DE-A1- 4 142 697
- DE-A1- 4 446 731
- DE-A1- 10 100 163
- DE-A1- 10 212 250
- DE-A1- 19 512 011

## Beschreibung

Die Erfindung betrifft eine Geschirrspülmaschine mit einem System zur Enthärtung bzw. Entkarbonisierung des in der Geschirrspülmaschine für Spülvorgänge verwendeten Wassers, d.h. zur Reduzierung des Kalkgehalts der Spülflüssigkeit. Die Erfindung betrifft insbesondere eine Geschirrspülmaschine mit einer Rohwasserzufuhr, mindestens einem Spülbehälter zur Aufnahme von zu reinigendem Spülgut und mit einer Vorrichtung zur Wasserenthärtung und/oder zur Wasserteilentsalzung des Rohwassers aus dem Wasserleitungsnetz, die zumindest einen Ionenaustauschbehälter sowie einen befüllbaren Regeneriermittelbehälter umfasst.

Bekanntermaßen ist ein hoher Kalkgehalt der in Geschirrspülmaschinen für Spülvorgänge verwendeten Spülflüssigkeit für das Spülergebnis nachteilig, da sich der Kalk am Spülgut absetzen und dadurch insbesondere bei gläsernem Spülgut unerwünschte Trübungen verursachen kann. Im Stand der Technik sind bereits Geschirrspülmaschinen mit Vorrichtungen zur Enthärtung bzw. Entkarbonisierung des für einen Spül- oder Klarspülvorgang verwendeten Wassers bekannt. Die Enthärtung des Wassers dient der Reduzierung des Kalkgehalts der Spülflüssigkeit, wobei in der Regel Ionentauscher zur Anwendung kommen, der Ionentauschermaterial enthält, das dem Wasser das darin gelöste Kalk oder Magnesium zumindest teilweise entzieht.

Zur Wasserenthärtung mittels Ionentauscher wird das aus der Hauswasserleitung entnommene Rohwasser vor Einleitung in den Spülkreislauf der Geschirrspülmaschine durch den Ionentauscher geleitet. Der Ionentauscher enthält ein Harz mit der Eigenschaft, die im Wasser gelösten Kalziumionen bzw. Magnesiumionen zu absorbieren, wodurch der Kalkgehalt des Wassers reduziert wird. Um das Harz des Ionentauschers wieder von dem absorbierten Kalk zu befreien, wird regelmäßig ein Regeneriervorgang durchgeführt, wobei dem Ionentauscher eine mit Regeneriersalz versetzte Sole zugeführt wird, die im wesentlichen Natriumchlorid in wässriger Lösung enthält. Sobald diese Regeneriersole mit dem Harz des Ionentauschers in Kontakt kommt, werden die in der Regeneriersole enthaltenen Natriumionen anstelle der Kalziumionen bzw. Magnesiumionen von dem Harz absorbiert, während die Kalziumionen bzw. Magnesiumionen aus dem Harz in der mit Regeneriersalz versetzten Sole in Lösung gehen. Auf diese Weise werden die Kalziumionen bzw. Magnesiumionen mit den Natriumionen während des Regeneriervorgangs gleichsam austauscht und das Harz des Ionentauschers zur Enthärtung von Rohwasser für nachfolgende Spülvorgänge regeneriert.
Um den Regeneriervorgang möglichst effizient durchzuführen, muss eine bestimmte Menge an Regeneriersole vorbereitet und dem Ionentauscher zugeführt werden. Dazu wird in bekannten Vorrichtungen die zur Herstellung der Regeneriersole benötigte Wassermenge in einem separaten Regenerierwasser-Vorratsbehälter abgemessen bzw. vorgehalten und mit Regeneriersalz versetzt. Beim Regeneriervorgang wird die mit Regeneriersalz gesättigte Sole in den Ionentauscher geleitet, wo sie für eine Weile verbleibt, um den oben beschriebenen Ionenaustausch zu er- möglichen. Die bekannten Vorrichtungen zur Wasserenthärtung haben den Nachteil, dass die Bereitstellung eines bestimmten Wasservolumens zur Erzeugung der Regeneriersole einen separaten Regenerierwasser-Vorratsbehälter erfordert, der einen bestimmten Platzbedarf hat und die Herstellungskosten der Geschirrspülmaschine erhöht.
Wie DE 44 46 731 A1 beschreibt ein Haushaltsgerät mit einer an eine Frischwasserzuleitung angeschlossenen Wasserenthärtungseinrichtung mit einem Ionentauscher und einem Regeneriersalzbehälter. Zum Regenerieren des Behälters kann eine entsprechend der Rohwasserhärte des Frischwassers vorgegebene Wassermenge in die Enthärtungseinrichtung eingelassen und eine entsprechende Solemenge in den Ionenaustauscher eingebracht werden. Im Wasserleitungsweg zur Enthärtungseinrichtung ist ein Magnetventil angeordnet. Im Leitungsweg zur Enthärtungseinrichtung ist ein Durchflussmesser angeordnet, der die zur Soleaufbereitung in das System einfließende Regenerierwassermenge erfasst.
Aufgabe der vorliegenden Erfindung ist es daher, eine Geschirrspülmaschine mit einer Vorrichtung zur Enthärtung bzw. Entkarbonisierung des in der Geschirrspülmaschine für Spülvorgänge verwendeten Wassers bereitzustellen, das einen geringen Platzbedarf hat und die Herstellungskosten reduziert.
Diese Aufgabe wird durch die erfindungsgemäße Vorrichtung mit den Merkmalen gemäß Anspruch 1 gelöst. Vorteilhafte Weiterbildungen der vorliegenden Erfindung sind in den Unteransprüchen 2 bis 12 gekennzeichnet.
Die erfindungsgemäße Geschirrspülmaschine umfasst eine Rohwasserzufuhr, mindestens einen Spülbehälter zur Aufnahme von zu reinigendem Spülgut und eine Rohwasseraufbereitungsvorrichtung zur Wasserenthärtung und/oder zur Wasserteil- Entsalzung (Entkarbonisierung) des Rohwassers aus dem Wasserleitungsnetz, die zumindest einen Ionenaustauschmaterial enthaltenden Ionenaustauschbehälter sowie einen befüllbaren Regeneriermittelbehälter umfasst, wobei das Rohwasser dem Spülbehälter über den Ionenaustauschbehälter zugeführt wird und eine Wasserweiche vorgesehen ist, die das Rohwasser von der Rohwasserzufuhr alternativ zum Ionenaustauschbehälter oder zum Regeneriermittelbehälter leitet.
Bei der Geschirrspülmaschine gemäß der vorliegenden Erfindung wird vor oder während des Spülbetriebs das Rohwasser von der Rohwasserzufuhr zum Ionenaustauschbehälter geleitet, wo das Rohwasser durch das Ionenaustauschmaterial in der oben beschriebene weise enthärtet bzw. entkarbonisiert wird, um anschließend als Weichwasser zum Spülbeschirrspülmaschine eingeleitet zu werden. Zum Regeneriervorgang wird eine bestimmte Wassermenge von der Rohwasserzufuhr über die Wasserweiche in den Regeneriermittelbehälter geleitet. Der Regeneriermittelbehälter enthält Regeneriermittel, das sich bei ausreichender Verweildauer des Wassers im Regeneriermittelbehälter bis zur Sättigung darin löst. Beim Regeneriervorgang wird die mit Regeneriersalz gesättigte Regeneriersole in den Ionenaustauschbehälter geleitet, wo sie für eine Weile verbleibt, um den oben beschriebenen Ionenaustausch zu ermöglichen.

Bei der erfindungsgemäßen Geschirrspülmaschine wird die zur Herstellung der Regeneriersole benötigte Wassermenge folglich nicht mehr in einem separaten Regenerierwasser-Vorratsbehälter abgemessen bzw. vorgehalten, sondern direkt aus dem Wasserleitungsnetz über die Wasserweiche in den Regeneriermittelbehälter geleitet. Eine Geschirrspülmaschine gemäß der vorliegenden Erfindung hat damit den Vorteil, dass die zur Herstellung der Regeneriersole benötigte Wassermenge nicht in einem separaten Regenerierwasser-Vorratsbehälter abgemessen bzw. vorgehalten werden muss und deshalb ein solcher Regenerierwasser-Vorratsbehälter nicht mehr erforderlich ist. Durch den Wegfall eines separaten Regenerierwasser-Vorratsbehälters, werden zum einen die Herstellungskosten der Geschirrspülmaschine verringert und zum anderen kann aufgrund des geringeren Platzbedarfs der Rohwasseraufbereitungsvorrichtung der freiwerdende Raum anderweitig genutzt werden.

Besonders vorteilhaft ist es, wenn in einer Leitung zwischen der Rohwasserzufuhr und der Wasserweiche eine Wassermengenmessvorrichtung vorgesehen ist. Dadurch kann die durch die Rohwasserzufuhr in die Geschirrspülmaschine einfließende Wassermenge exakt ermittelt werden. Aufgrund der in einer Leitung zwischen der Rohwasserzufuhr und der Wasserweiche ermittelten Wassermenge kann die Funktion der Wasserweiche geregelt und damit die Zufuhr von Rohwasser in den Regeneriermittelbehälter gesteuert werden. Zu demselben Zweck kann zusätzlich oder alternativ auch eine Wassermengenmessvorrichtung in einer Leitung zwischen der Wasserweiche und dem Regeneriermittelbehälter vorgesehen sein. Die Wassermengenmessvorrichtung können beispielsweise als Flügelradzähler ausgeführt sein, die das in den Leitungen fließende Wasservolumen durch ein zumindest teilweise im Wasserstrom der betreffenden Leitung angeordnetes Flügelrad ermitteln.

Bei einer weiteren bevorzugten Ausführungsform der vorliegenden Erfindung wird das Rohwasser aus dem Wasserleitungsnetz der Rohwasseraufbereitungsvorrichtung über eine Rücksaugsicherung zugeführt. Eine solche Rücksaugsicherung wird vorzugsweise durch eine freie Fließstrecke realisiert, in der das Wasser über eine gewisse Strecke der Schwerkraft folgend frei nach unten fällt und sich an einem unteren Ende der freien Fließstrecke wieder sammelt, wobei die freie Fließstrecke eine Druckausgleich mit der Umgebung zulässt. Dadurch ist gewährleistet, dass im Falle eines Unterdrucks im Wasserleitungsnetz keine Flüssigkeit aus der Geschirrspülmaschine in das Wasserleitungsnetz eingesaugt wird.

Besonders vorteilhaft ist es, wenn die Rücksaugsicherung, der Ionenaustauschbehälter und die Wasserweiche in einer vorzugsweise austauschbaren Baugruppe zusammengefasst sind. Dadurch lassen sich die genannten Bestandteile kostengünstig und auf einfache Weise in Form einer einzigen Baugruppe in der Geschirrspülmaschine einbauen. Bei einer alternativen Ausführungsform ist zumindest der Ionenaustauschbehälter und der Regeneriermittelbehälter in einer vorzugsweise austauschbaren Baugruppe zusammengefasst, wobei auch die Rücksaugsicherung in einer solchen Baugruppe integriert werden kann. Die Austauschbarkeit dieser Baugruppen verringert den Wartungsaufwand und etwaige Reparaturkosten.

Zweckmäßigerweise sind der Ionenaustauschbehälter und der Regeneriermittelbehälter über eine vorzugsweise ventilgesteuerte Leitung miteinander verbunden. Die Ventilsteuerung erlaubt eine zuverlässige Steuerung der Flüssigkeitsbewegung vom Regeneriermittelbehälter in den Ionenaustauschbehälter. Zusätzlich kann zwischen dem Ionenaustauschbehälter und dem Regeneriermittelbehälter ein Rückschlagventil vorgesehen sein, das den Rückfluss von Flüssigkeit aus dem Ionenaustauschbehälter in den Regeneriermittelbehälter verhindert. Durch die Anordnung eines Füllventils in der Rohwasserlufuhr wird eine Absperrung der Rohwasserzufuhr ermöglicht, sobald der Geschirrspülmaschine eine ausreichende Menge Rohwasser aus dem Wassernetzleitungsnetz zugeführt wurde.

Gemäß einer weiteren Ausführungsform der vorliegenden Erfindung ist es auch möglich, mit nur einer Rohwasseraufbereitungsvorrichtung das Rohwasser für mehrere Geschirrspülmaschinen zu enthärten bzw. zu entkarbonisieren, indem beispielsweise zwischen dem Ionenaustauschbehälter und dem Spülbehälter eine weitere Wasserweiche vorgesehen ist, die das Weichwasser aus dem Ionenaustauschbehälter alternativ zum Spülbehälter der einen Geschirrspülmaschine oder zu einer anderen Geschirrspülmaschine leitet. Damit kann der Ionenaustauschbehälter der Rohwasseraufbereitungsvorrichtung zur Rohwasseraufbereitung für zwei Geschirrspülmaschinen genutzt, wobei zur Regeneration des Ionenaustauschbehälters ebenfalls nur ein Regeneriermittelbehälter erforderlich ist.

Die erfindungsgemäße Geschirrspülmaschine und die oben genannten Ausführungsformen werden praktischerweise über eine vorzugsweise elektronische Programmsteuerung betrieben, die den Ablauf der Spülprogramme steuert. Die Programmsteuerung regelt insbesondere den Ablauf des Regeneriervorgangs vorzugsweise unter Berücksichtigung der von der Wassermengenmessvorrichtung gelieferten Signale. Über den Wassermengenzähler in der Rohwasserzufuhr kann die Programmsteuerung ermitteln, wie viel Rohwasser den Ionenaustauschbehälter passiert hat und aufgrund dessen die Notwendigkeit eines Regenerationsvorgangs für das Ionenaustauschmaterial im Ionenaustauschbehälter bestimmen sowie die Zeitspanne des Regenerationsvorgangs steuern. Dazu sind zweckmäßigerweise sowohl das Füllventil, als auch die Ventile der ventilgesteuerten Leitungen und die Wasserweichen einzeln oder gemeinsam über die Programmsteuerung vorzugsweise entsprechend einem bestimmten Spülprogramm ansteuerbar.

Im Folgenden wird die vorliegende Erfindung anhand von bevorzugten Ausführungsbeispielen unter Bezugnahme auf die beigefügten Zeichnungen näher erläutert. Es zeigen:

Figur 1 eine schematische Schnittdarstellung einer Rohwasseraufbereitungsvorrichtung gemäß einer ersten Ausführungsform der vorliegenden Erfindung;

Figur 2 eine schematische Schnittdarstellung eines Teils einer Rohwasseraufbereitungsvorrishtung gemäß einer zweiten Ausführungsform der vorliegenden Erfindung.

Die in Figur 1 schematisch dargestellte Rohwasseraufbereitungsvorrichtung gemäß einer ersten Ausführungsform der vorliegenden Erfindung umfasst eine Rohwasserzufuhr 2, die durch ein Füllventil 1 absperrbar ist und Rohwasser aus dem Wasserleitungsnetz in die Geschirrspülmaschine (nicht gezeigt) leitet. Über die Rohwasserzufuhr 2 gelangt das Rohwasser in eine freie Fließstrecke 3, die als Rücksaugsicherung dient, damit im Falle eines Unterdrucks im Wasserleitungsnetz keine Flüssigkeit aus der Geschirrspülmaschine in das Wasserleitungsnetz eingesaugt werden kann.

Nach der freien Fließstrecke 3 wird das Rohwasser durch eine Wassermengenmessvorrichtung geführt, welche die über die Rohwasserzufuhr in die Geschirrspülmaschine einfließende Rohwassermenge ermittelt. Bei der in Figur 1 dargestellten Ausführungsform ist die Wassermengenmessvorrichtung als Flügelradzähler ausgebildet, der das zugeführte Rohwasservolumen durch ein im Wasserstrom der Rohwasserleitung angeordnetes Flügelrad ermittelt. In Fließrichtung hinter der Wassermengenmessvorrichtung 4 wird das Rohwasser zu einer Wasserweiche 5 geführt, die das Rohwasser entweder zu einem Ionenaustauschbehälter mit Ionenaustauschmaterial 9 oder in einen Regeneriermittelbehälter 6 leitet.

Aufgrund der in der Leitung zwischen der Rohwasserzufuhr 2 und der Wasserweiche 5 über den Flügelradzähler 4 ermittelten Rohwassermenge wird die Funktion der Wasserweiche 5 geregelt und damit die Zufuhr von Rohwasser in den Regeneriermittelbehälter 6 gesteuert. Während des Spülbetriebs wird das Rohwasser von der Rohwasserzufuhr 2 zum Ionenaustauschbehälter 9 geleitet, wo das Rohwasser durch das Ionenaustauschmaterial enthärtet bzw. entkarbonisiert wird. Anschließend wird das enthärtete bzw. entkarbonisierte Weichwasser über eine Zufuhr 10 zum Spülbehälter und damit in den Spülflüssigkeitskreislauf der Geschirrspülmaschine eingeleitet.

Um das Ionenaustauschmaterial im Ionenaustauschbehälter 9 zu regenerieren, wird zuvor eine bestimmte Wassermenge von der Rohwasserzufuhr 2 über die Wasserweiche 5 in den Regeneriermittelbehälter 6 geleitet. Der Regeneriermittelbehälter 6 enthält Regeneriermittel 7, das sich im Wasser des im Regeneriermittelbehälter 6 gelöst hat. Das Rohwasser wird in den Regeneriermittelbehälter geleitet und verdrängt die gesättigte Regeneriersole im Ionenaustauschbehälter 9, wo der eingangs beschriebene Ionenaustausch zwischen der Regeneriersole und dem Ionenaustauschmaterial stattfindet. Da sich das Regeneriermittel 7 im Zuge der Durchführung von Regeneriervorgängen verbraucht, kann der Regeneriermittelbehälter 6 über eine verschließbare Öffnung 14 mit Regeneriermittel 7 befüllt werden.

Der Ionenaustauschbehälter 9 und der Regeneriermittelbehälter 6 sind über eine Leitung miteinander verbunden, in der ein Rückschlagventil 8 vorgesehen ist, das den Rückfluss von Flüssigkeit aus dem Ionenaustauschbehälter 6 in den Regeneriermittelbehälter 9 verhindert. Bei der in Figur 1 dargestellten Ausführungsform der vorliegenden Erfindung ist die Rücksaugsicherung 3, die Wassermengenmessvorrichtung 4, der Ionenaustauschbehälter 9 und die Wasserweiche 5 in einer austauschbaren Baugruppe zusammengefasst. Dadurch lassen sich die genannten Komponenten kostengünstig und auf einfache Weise in einer einzigen Baugruppe in der erfindungsgemäßen Geschirrspülmaschine einbauen bzw. austauschen. Es ist aber ebenso möglich den Regeneriermittelbehälter 6 in diese Baugruppe zu integrieren.

Figur 2 zeigt eine schematische Schnittdarstellung eines Teils der Rohwasseraufbereitungsvorrichtung gemäß einer zweiten Ausführungsform der vorliegenden Erfindung, die es ermöglicht, mit nur einer Rohwasseraufbereitungsvorrichtung das Rohwasser für mehrere Geschirrspülmaschinen zu enthärten bzw. zu entkarbonisieren. Dazu ist bezüglich der Fließrichtung des Weichwassers hinter dem lonenaustauschmaterial enthaltenden Ionenaustauschbehälter 9 eine weitere Wasserweiche 10 vorgesehen, die das Weichwasser aus dem Ionenaustauschbehälter 9 entweder über die Weichwasserzufuhr 10 zum Spülbehälter der Geschirrspülmaschine leitet, in der die Rohwasseraufbereitungsvorrichtung untergebracht ist, oder in Richtung des in Figur gezeigten Pfeils A zu einer anderen Geschirrspülmaschine leitet. Dadurch kann die Rohwasseraufbereitungsvnrrichtung einer erfindungsgemäßen Geschirrspülmaschine zur Rohwasseraufbereitung für zwei oder mehr Geschirrspülmaschinen genutzt werden, wobei zur Regeneration des Ionenaustauschbehälters auch nur ein Regeneriermittelbehälter erforderlich ist.

Als Rücksaugsicherung ist auch in der zweiten Ausführungsform der Rohwasseraufbereitungsvorrichtung in der Rohwasserzufuhr 2 eine freie Fließstrecke 3 vorgesehen. Im Unterschied zu der oben beschriebenen ersten Ausführungsform der erfindungsgemäßen Rohwasseraufbereitungsvorrichtung ist bei der in Figur 2 gezeigten Rohwasseraufbereitungsvorrichtung die als Flügelradzähler 13 ausgeführte Wassermengenmessvorrichtung nicht hinter, sondern vor der freien Fließstrecke 3 angeordnet. Der Aufbau der in Figur 2 dargestellten zweiten Ausführungsform der Rohwasseraufbereitungsvorrichtung ist mit der Figur 1 gezeigten Ausführungsform im übrigen identisch.

### Liste der Bezugszeichen

- 1: Füllventil in der Rohwasserzufuhr 2
- 2: Rohwasserzufuhr
- 3: freie Fließstrecke
- 4: Wassermengenmessvorrichtung bzw. Flügelradzähler
- 5: Wasserweiche
- 6: Regeneriermittelbehälter
- 7: Regeneriermittel
- 8: Rückschlagventil
- 9: Ionenaustauschbehälter mit Ionenaustauschmaterial
- 10: Weichwasserzufuhr zum Spülbehälter
- 11: Baugruppe umfassend den Ionenaustauschbehälter 9 und die Wasserweiche 5
- 12: zweite Wasserweiche
- 13: Wassermengenmessvorrichtung bzw. Flügelradzähler
- 14: verschließbare Öffnung im Regeneriermittelbehälter 6
- A: Richtung der Weichwasserzufuhr zu einer weiteren Geschirrspülmaschine

## Patentansprüche

1. Geschirrspülmaschine mit einer Rohwasserzufuhr (2), mindestens einem Spülbehälter zur Aufnahme von zu reinigendem Spülgut und mit einer Rohwasseraufbereitungsvorrichtung (6,9) zur Wasserenthärtung und/oder zur Wasserteilentsalzung des Rohwassers, die zumindest einen Ionenaustauschmaterial enthaltenden Ionenaustauschbehälter (9) sowie einen befüllbaren Regeneriermittelbehälter (6) umfasst, wobei das Rohwasser dem Spülbehälter über den Ionenaustauschbehälter (9) zugeführt wird,
**dadurch gekennzeichnet, dass** eine Wasserweiche (5) vorgesehen ist, die das Rohwasser von der Rohwasserzufuhr (2) alternativ zum Regeneriermittelbehälter (6) oder zum lonenaustauschbehälter (9) leitet, und dass in einer Leitung zwischen der Wasserweiche (5) und dem Regeneriermittelbehälter (6) eine Wassermengenmessvorrichtung vorgesehen ist.

2. Geschirrspülmaschine nach Anspruch 1, wobei in einer Leitung zwischen der Rohwasserzufuhr (2) und der Wasserweiche (5) eine Wassermengenmessvorrichtung (4) vorgesehen ist.

3. Geschirrspülmaschine nach einem der vorangehenden Ansprüche, wobei das Rohwasser der Rohwasseraufbereitungsvorrichtung (6,9) über eine Rücksaugsicherung (3) zugeführt wird.

4. Geschirrspülmaschine nach Anspruch 3, wobei die Rücksaugsicherung (3), der lonenaustauschbehälter (9) und die Wasserweiche (5) zu einer vorzugsweise aus- tauschbaren Baugruppe (11) zusammengefasst sind.

5. Geschirrspülmaschine nach einem der vorangehenden Ansprüche, wobei der Ionenaustauschbehälter (9) und der Regeneriermittelbehälter (6) zu einer vor- zugsweise austauschbaren Baugruppe zusammengefasst sind.

6. Geschirrspülmaschine nach einem der vorangehenden Ansprüche, wobei der Ionenaustauschbehälter (9) und der Regeneriermittelbehälter (6) über eine vor- zugsweise ventilgesteuerte Leitung miteinander verbunden sind.

7. Geschirrspülmaschine nach Anspruch 6, wobei zwischen dem Ionenaustauschbehälter (9) und dem Regeneriermittelbehälter (6) ein Rückschlagventil (8) vorgesehen ist, das den Rückfluss von Flüssigkeit aus dem Ionenaustauschbehälter (9) in dem Regeneriermittelbehälter (6) verhindert.

8. Geschirrspülmaschine nach einem der vorangehenden Ansprüche, wobei die Rohwasserzufuhr (2) durch ein Füllventil (1) abschließbar ist.

9. Geschirrspülmaschine nach einem der vorangehenden Ansprüche, wobei zwischen dem Ionenaustauschbehälter (9) und dem Spülbehälter eine weitere Wasserweiche (12) vorgesehen ist, die das Weichwasser aus dem Ionenaustauschbehälter (9) alternativ zum Spülbehälter oder zu einer weiteren Geschirrspülmaschine leitet.

10. Geschirrspülmaschine nach einem der vorangehenden Ansprüche, wobei eine vorzugsweise elektronische Programmsteuerung vorgesehen ist, die einen Regeneriervorgang zur Regenerierung des Ionenaustauschmaterials vorzugsweise aufgrund der von der Wassermengenmessvorrichtung (4) gelieferten Signale steuert.

11. Geschirrspülmaschine nach Anspruch 10, wobei das Füllventil (1), die Ventile der ventilgesteuerten Leitungen und die Wasserweichen (5,12) einzeln oder gemeinsam über die Programmsteuerung vorzugsweise entsprechend einem bestimmten Spülprogramm ansteuerbar sind.

## Claims

1. Dishwasher with an untreated-water feed (2), at least one rinsing container for receiving articles to be cleaned and an untreated-water preparation device (6, 9) for water softening and/or for water partial desalination of the untreated water, which comprises at least one ion exchange container (9) containing ion exchange material as well as a fillable regenerating agent container (6), wherein the untreated water is fed to the rinsing container via the ion exchange container (9), **characterised in that** a water switch (5) is provided which conducts the untreated water from the untreated water feed (2) alternatively to the regenerating agent container (6) or to the ion exchange container (9) and that a water quantity measuring device is provided in a duct between the water switch (5) and the regenerating agent container (6).

2. Dishwasher according to claim 1, wherein a water quantity measuring device (4) is provided in a duct between the untreated-water feed (2) and the water switch (5).

3. Dishwasher according to one of the preceding claims, wherein the untreated water is fed to the untreated-water preparation device (6, 9) by way of non-return means (3).

4. Dishwasher according to claim 3, wherein the non-return means (3), the ion exchange container (9) and the water switch (5) are combined to form a preferably exchangeable subassembly (11).

5. Dishwasher according to any one of the preceding claims, wherein the ion exchange container (9) and the regenerating agent container (6) are combined to form a preferably exchangeable subassembly.

6. Dishwasher according to any one of the preceding claims, wherein the ion exchange container (9) and the regenerating agent container (6) are connected together by way of a preferably valve-controlled duct.

7. Dishwasher according to claim 6, wherein provided between the ion exchange container (9) and the regenerating agent container (6) is a non-return valve (8) which prevents return flow of liquid from the ion exchange container (9) to the regenerating agent container (6).

8. Dishwasher according to any one of the preceding claims, wherein the untreated-water feed (2) is closable by a filling valve (1).

9. Dishwasher according to any one of the preceding claims, wherein provided between the iron exchange container (9) and the rinsing container is a further water switch (12) which conducts the switchable water from the ion exchange container (9) alternatively to the rinsing container or to a further dishwasher.

10. Dishwasher according to any one of the preceding claims, wherein a preferably electronic program control is provided, which controls a regenerating process for regeneration of the ion exchange material preferably on the basis of the signals supplied by the water quantity measuring device (4).

11. Dishwasher according to claim 10, wherein the filling valve (1), the valves of the valve-controlled ducts and the water switches (5, 12) are controllable individually or in common by way of the program control preferably in correspondence with a specific rinsing program.

## Revendications

1. Lave-vaisselle comprenant une arrivée d'eau brute (2), au moins une cuve de lavage destinée à recevoir des objets salis à laver et comprenant un dispositif de traitement de l'eau brute (6, 9) pour l'adoucissement et/ou le dessalement partiel de l'eau brute qui comprend au moins un réservoir échangeur d'ions (9) contenant un matériau échangeur d'ions ainsi qu'un réservoir de produit régénérant (6) pouvant être rempli, l'eau brute étant amenée à la cuve de lavage en passant par le réservoir échangeur d'ions (9),
**caractérisé en ce que** l'on prévoit un dispositif répartiteur d'eau (5) qui conduit l'eau brute de l'arrivée d'eau brute (2) vers le réservoir de produit régénérant (6) ou, alternativement, vers le réservoir échangeur d'ions (9) et **en ce qu'**un dispositif de mesure de la quantité d'eau est prévu dans une conduite entre le dispositif répartiteur d'eau (5) et le réservoir de produit régénérant (6).

2. Lave-vaisselle selon la revendication 1, un dispositif de mesure de la quantité d'eau (4) étant prévu dans une conduite entre l'arrivée d'eau brute (2) et le dispositif répartiteur d'eau (5).

3. Lave-vaisselle selon l'une des revendications précédentes, l'eau brute étant amenée au dispositif de traitement de l'eau brute (6, 9) par le biais d'un dispositif anti-refoulement (3).

4. Lave-vaisselle selon la revendication 3, le dispositif anti-refoulement (3), le réservoir échangeur d'ions (9) et le dispositif répartiteur d'eau (5) étant regroupés pour former un ensemble (11) de préférence remplaçable.

5. Lave-vaisselle selon l'une des revendications précédentes, le réservoir échangeur d'ions (9) et le réservoir de produit régénérant (6) étant regroupés pour former un ensemble de préférence remplaçable.

6. Lave-vaisselle selon l'une des revendications précédentes, le réservoir échangeur d'ions (9) et le réservoir de produit régénérant (6) étant reliés l'un à l'autre par le biais d'une conduite de préférence commandée par clapet.

7. Lave-vaisselle selon la revendication 6, un clapet anti-retour (8) qui empêche le reflux de liquide du réservoir échangeur d'ions (9) dans le réservoir de produit régénérant (6) étant prévu entre le réservoir échangeur d'ions (9) et le réservoir de produit régénérant (6).

8. Lave-vaisselle selon l'une des revendications précédentes, l'arrivée d'eau brute (2) pouvant être fermée par une soupape de remplissage (1).

9. Lave-vaisselle selon l'une des revendications précédentes, un autre dispositif répartiteur d'eau (12) qui conduit l'eau douce du réservoir échangeur d'ions (9) vers la cuve de lavage ou, alternativement, vers un autre lave-vaisselle étant prévu entre le réservoir échangeur d'ions (9) et la cuve de lavage.

10. Lave-vaisselle selon l'une des revendications précédentes, une commande, de préférence à programme électronique, étant prévue, qui commande un processus de régénération pour régénérer le matériau échangeur d'ions, de préférence sur la base des signaux fournis par le dispositif de mesure de la quantité d'eau (4).

11. Lave-vaisselle selon la revendication 10, la soupape de remplissage (1), les clapets des conduites commandées par clapet et les dispositifs répartiteurs d'eau (5, 12) pouvant être commandés, individuellement ou ensemble, au moyen de la commande à programme, de préférence en fonction d'un programme de lavage déterminé.
